# EUROPÄISCHE PATENTSCHRIFT

(11) **EP 2 478 200 B1**
(45) Veröffentlichungstag und Bekanntmachung des Hinweises auf die Patenterteilung: **22.04.2015**
(21) Anmeldenummer: 10754910.7
(22) Anmeldetag: 08.09.2010
(51) Int. Cl.: F02D 41/30, F02M 47/02, F02M 63/00

(54) **VERFAHREN UND VORRICHTUNG ZUM BESTIMMEN EINER BEWEGUNG EINES NADELS EINES EINSPRITZVENTILS**
METHOD AND APPARATUS TO DETECT THE MOVEMENT OF A NEEDLE OF A FUEL INJECTOR
PROCÉDÉ ET SYSTÈME DE DÉTECTION DE MOUVEMENT D'UNE AIGUILLE D'UN INJECTEUR DE CARBURANT

(30) Priorität: 17.09.2009 DE 102009029549
(43) Veröffentlichungstag der Anmeldung: 25.07.2012
(73) Patentinhaber: Robert Bosch GmbH, 70442 Stuttgart (DE)
(72) Erfinder: RAPP, Holger, 71254 Ditzingen (DE); STOECKLEIN, Wolfgang, 71332 Waiblingen (DE)
(86) Internationale Anmeldenummer: PCT/EP2010/063185
(87) Internationale Veröffentlichungsnummer: WO 2011/032873

(56) Entgegenhaltungen:
- EP-A1- 1 961 952
- EP-A2- 2 105 607
- WO-A1-87/05662
- DE-A1-102007 031 552
- US-A1- 2009 206 184

## Beschreibung

Die Erfindung betrifft ein Verfahren und eine Anordnung zum Bestimmen eines Zeitpunkts, zu dem eine in einem Einspritzventil angeordnete Düsennadel eine Bewegungsänderung ausführt.

### Stand der Technik

Bei Kraftstoffinjektoren bzw. -einspritzdüsen beeinflusst neben dem Einspritzdruck die Öffnungsdauer einer Düsennadel eine eingespritzte Kraftstoffmenge. Diese Öffnungsdauer ergibt sich indirekt aus der Ansteuerdauer bzw. Bestromungsdauer des mit dem Kraftstoffinjektor zusammenwirkenden Aktors, bspw. eines Magnet- oder Piezoaktors, und dem dynamischen Verhalten einer Hochdruckhydraulik der Einspritzdüse.

Weiterhin ist in Common-Rail-Injektoren für die Diesel-Einspritzung ein durch den Aktor betätigtes Schaltventil als Servoventil ausgebildet. Dieses steuert zunächst eine nachgeschaltete Hochdruckhydraulik an, die dann wiederum die Öffnungsund Schließbewegung der Düsennadel steuert. Bei derartigen Injektoren wird die Öffnungsdauer der Düsennadel zusätzlich durch das dynamische Verhalten der Hochdruckhydraulik beeinflusst. Die eingespritzte Kraftstoffmenge ist aber auch hier von der Öffnungsdauer der Düsennadel abhängig. Innerhalb einer Schaltkette vom Aktor über das Servoventil und der Hochdruckhydraulik bis zur Düsennadel kann es durch unvermeidliche Streuungen von Bauteileigenschaften sowie durch variable Randbedingungen während des Betriebs zu Abweichungen kommen, wodurch sich der Öffnungs- und Schließzeitpunkt der Düsennadel verändern. So ist als eine Einflussgröße der Verschleiß der Bauteile zu nennen, aber auch Fertigungstoleranzen sowie Druckwellen innerhalb des Einspritzsystems usw. können die Funktion beeinflussen.

Aus der EP2 105 606 A2 ist ein Injektor bekannt, bei dem in der Düsenkammer eine Drucksensor angeordnet ist. Wenn der Druck beginnt abzufallen wird der Einspritzbeginn erkannt, wenn der Druck beginnt anzusteigen, wird das Einspritzende erkannt.

Für die Erkennung des Schließzeitpunkts, wie bspw. von Magnetventilen oder dem genannten Servoventil, sind verschiedene Methoden bekannt, die in den Druckschriften DE 38 43 138 A1 oder DE 36 09 599 A1 beschrieben sind. Der in diesen Druckschriften beschriebene Stand der Technik basiert auf dem Effekt, dass der Anker bei Erreichen seiner Schließstellung durch Kollision mit einem Anschlag abgebremst wird und dass sich diese üblicherweise schlagartige Geschwindigkeitsänderung des Ankers in einer ebenfalls schlagartigen Änderung des Stromgradienten bei eingeprägter Spulenspannung oder in einer schlagartigen Änderung der Spulenspannung bei eingeprägtem Spulenstrom widerspiegelt. Über die Erkennung des Schließzeitpunkts des Ventils lassen sich hier jedoch keine Fehler und Streuungen innerhalb der Hochdruckhydraulik erkennen.

Ein weiterer Injektor zum Einspritzen von Kraftstoff in einem Brennraum einer Brennkraftmaschine wird in der Druckschrift DE 10 2007 008 617 A1 beschrieben. Dieser Injektor weist einen Sensor zur Detektierung der Öffnungsbewegung und/oder der Schließbewegung einer Düsennadel auf, der als piezoelektrischer oder mikromechanischer Beschleunigungssensor ausgebildet ist. Der Sensor ist bevorzugt im Bereich des Injektorkopfs parallel oder quer zur Längsachse des Injektors angeordnet. Von besonderem Vorteil ist es, wenn der mindestens eine Sensor des Sensormoduls nicht unmittelbaren Kontakt zu dem unter Hochdruck stehenden Kraftstoff, bspw. im Injektorzulauf und/oder Druckraum des Injektors, hat, und die Messung durch den Injektorkörper und/oder den Düsenkörper und/oder den Injektorstecker hindurch erfolgt. Hierdurch können Hochdruckdichtigkeitsprobleme sowie Hochdruckfestigkeitsprobleme der Injektorkonstruktion vermieden werden. Etwaige Verzögerungen bei der Detektierung der sich zeitlich ändernden Betriebsparameter können ebenfalls kompensiert werden.

Ein Verfahren zum Ermitteln einer vorgegebenen Position eines Ankers in einem Magnetventil ist in der Druckschrift DE 10 2007 031 552 A1 beschrieben. Dabei ist der Anker durch Reduzieren eines Stromes durch eine Magnetspule des Magnetventils mit einer Ausgangsstromstärke aus einer vorgegebenen Ausgangsposition in die vorgegebene Position überführbar.

Ein Erkennen eines Zeitpunkts, zu dem der Anker eine bestimmte Position einnimmt, kann anhand des zeitlichen Verlaufs der gemessenen Stromstärke des Stroms durch die Magnetspule während der vorgegebenen Zeitdauer erfolgen.

Bei Common-Rail-Injektoren mit Servo-Ventil und nachgeschalteter Hochdruckhydraulik können sich während des Betriebs noch eine Reihe weiterer Einflüsse ergeben, die in der Schaltkette Ungenauigkeiten erzeugen. So wird durch einen Düsensitzverschleiß typischerweise der Öffnungszeitpunkt und die Öffnungsflugphase der Düsennadel bei unveränderter Funktion des Servoventils und der Hochdruckhydraulik verändert. Wenn z. B. die Düsennadel später oder langsamer aus dem Düsensitz abhebt, wird sie zum Umkehrzeitpunkt, wenn das Servoventil wieder schließt, einen kleineren Hub ausgeführt haben. Folglich wird sie beim Schließen den Düsensitz zwangsläufig auch früher erreichen. Somit ergibt sich aus einem verzögerten Öffnen der Nadel auch ein verfrühtes Schließen. Da die eingespritzte Kraftstoffmenge direkt von der Öffnungsdauer der Nadel abhängt, kommt es somit zu deutlichen Einflüssen einer eingespritzten Kraftstoffmenge. Der Einfluss von Druckwellen auf die eingespritzte Kraftstoffmenge basiert zumindest teilweise auf einem geänderten Öffnungszeitpunkt der Düsennadel. Einen weiteren Einfluss hat der während der Einspritzung zur Verfügung stehende Einspritzdruck.

### Offenbarung der Erfindung

Vor diesem Hintergrund werden ein Verfahren und eine Anordnung mit den Merkmalen der unabhängigen Patentansprüche vorgestellt. Weitere Ausgestaltungen der Erfindung ergeben sich aus den abhängigen Patentansprüchen und der Beschreibung.

Mit der Erfindung kann durch qualitative Sensierung des Drucks im Steuerraum der Schließzeitpunkt der Düsennadel des Einspritzventils detektiert werden.

Bei einer möglichen Umsetzung der Erfindung ergibt sich, dass eine eingespritzte Kraftstoffmenge genau ermittelt werden kann, da nicht nur die Ungenauigkeiten des Servoventils sondern der gesamten Schaltkette des Einspritzventils bzw. Injektors korrigiert werden können. Es ist möglich, die Exemplarstreuungen gleichartiger Einspritzventile auszugleichen ebenso deren Drift über die Lebensdauer sowie den Einfluss variabler Randbedingungen, wie z. B. Druckschwingungen in der Leitung. Das Verfahren ist in einfacher Weise umzusetzen, da das Wirkprinzip der Erfindung typischerweise auf einer rein qualitativen Merkmalsdetektion basiert, mit deren Hilfe sowohl das Öffnen als auch das Schließen der Düsennadel detektiert werden können. Die Erfindung ist für Injektoren mit Magnetventilen und mit Piezostellern anwendbar.

Im Rahmen der Erfindung ist vorgesehen, in einem Verlauf des Drucks innerhalb des Steuerraums mindestens ein Minimum zu bestimmen. Üblicherweise ist der Verlauf des Drucks proportional zu der an dem Piezoelement anliegenden Spannung. Folglich tritt das zu bestimmende Minimum auch an einer Nullstelle bzw. einem Nulldurchgang eines Druckgradienten und somit der ersten zeitlichen Ableitung des Verlaufs des Drucks auf. Der Druckgradient ist in der Regel proportional zu dem durch ein Piezoelement fließenden Strom.

Die beschriebene Anordnung ist dazu ausgebildet, sämtliche Schritte des vorgestellten Verfahrens durchzuführen. Dabei können einzelne Schritte dieses Verfahrens auch von einzelnen Komponenten der Anordnung durchgeführt werden. Weiterhin können Funktionen der Anordnung oder Funktionen von einzelnen Komponenten der Anordnung als Schritte des Verfahrens umgesetzt werden. Außerdem ist es möglich, dass Schritte des Verfahrens als Funktionen einzelner Komponenten der Anordnung oder der gesamten Anordnung realisiert werden.

Weitere Vorteile und Ausgestaltungen der Erfindung ergeben sich aus der Beschreibung und den beiliegenden Zeichnungen.

Es versteht sich, dass die voranstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

### Kurze Beschreibung der Zeichnungen

Figur 1 zeigt in schematischer Darstellung einer Schnittansicht durch einen Magnetventil-Injektor.
Figur 2 zeigt in schematischer Darstellung einen Steuerraum des Magnetventil Injektors aus Figur 1.
Figur 3 zeigt Diagramme zu Betriebsparametern eines Injektors.
Figur 4 zeig in schematischer Darstellung eine Ausführungsform einer erfindungsgemäßen Anordnung.

### Ausführungsformen der Erfindung

Die Erfindung ist anhand von Ausführungsformen in den Zeichnungen schematisch dargestellt und wird nachfolgend unter Bezugnahme auf die Zeichnungen ausführlich beschrieben.

Die Figuren werden zusammenhängend und übergreifend beschrieben, gleiche Bezugszeichen bezeichnen gleiche Komponenten.

Figur 1 zeigt ein schematisches Schnittbild durch ein als Magnetventil-Injektor ausgebildetes Einspritzventil 2. Dieses Einspritzventil 2 umfasst einen Injektorkörper 4, in dem ein Ventilkolben 6 angeordnet ist, der an einem oberen Ende in einem Ventilstück 8 geführt ist und dessen unteres Ende sich in Richtung einer Düse 10 erstreckt. Eine Düsennadel 11 ist mit dem Ventilkolben 6 verbunden und innerhalb der Düse 10 angeordnet. Außerdem ist der Ventilkolben 6 mit einer Hochdruckbohrung 12 und einer Rücklaufbohrung 14 verbunden. An einem oberen Ende des Einspritzventils 2 sind ein Magnetkopf 16, eine Ankergruppe 18 und ein Rücklauf 20 angeordnet. Das Einspritzventil 2 ist weiterhin über einen elektrischen Anschluss 22 mit einer elektrischen Energiequelle und über einen Hochdruck- bzw. HD-Anschluss 23, der einen Stabfilter umfasst, mit einer Kraftstoffzuleitung verbunden. Figur 1 zeigt auch einen Steuerraum 24 des Einspritzventils 2.

Bei Betrieb des Einspritzventils 2 ist vorgesehen, dass der Magnetkopf 16 bestromt wird, wodurch die Ankergruppe 18 zum Magnetkopf hin bewegt wird. Dadurch öffnet sich die Verbindung zwischen dem Steuerraum 24 oberhalb des Ventilkolbens 6 und dem Rücklauf 20. Dies löst ein Absinken des Drucks im Steuerraum 24 und damit eine Öffnungsbewegung des Verbunds aus Ventilkolben 6 und Düsennadel 11 aus. Durch das Öffnen der Düsennadel 11 wird die Verbindung zwischen der Hochdruckbohrung 12 und den Spritzlöchern der Düse 10 hergestellt, wodurch Kraftstoff zur Düse 10 gefördert und in einem Zylinder eines Verbrennungsmotors eingespritzt wird.

Details eines derartigen Einspritzventils 2 bzw. Injektors sind in Figur 2 schematisch dargestellt. Neben dem Ventilkolben 6 und dem Ventilstück 8, dass den Ventilkolben 6 umgibt, ist in Figur 2 ein Steuerraum 24 dargestellt, der von einer Innenwandung des Ventilstücks 8 und dem innerhalb des Ventilstücks 8 angeordneten Ventilkolben 6 begrenzt ist.

Figur 2 zeigt den Steuerraum 24 des Einspritzventils 2 im Ruhezustand. Der Steuerraum 24 ist über eine Zulaufdrossel 26 mit dem Hochdruck-Anschluss zur Bereitstellung von Kraftstoff, der unter Raildruck steht, und über eine schaltbare Ablaufdrossel 28 mit dem Rücklauf 20 des Einspritzventils 2 verbunden. Der Durchfluss durch die Ablaufdrossel 28 ist im Ruhezustand durch ein hier nicht gezeigtes Schaltventil blockiert und wird durch Aktivierung des Schaltventils freigegeben. Der Druck innerhalb des Steuerraums 24 bewirkt eine nach unten, also in Schließrichtung der Düsennadel 11, gerichtete Kraft auf den Ventilkolben 6, der diese Kraft zur Düsennadel 11 weiterleitet.

Während einer sog. Flugphase der Düsennadel 11 wirkt eine durch das Druckfeld unter der Düsennadel 11 bestimmte Öffnungskraft auf die Düsennadel 11. Der Druck im Steuerraum 24 stellt sich in diesem Zeitintervall so ein, dass zwischen Öffnungs- und Schließkraft ein Kräftegleichgewicht besteht. Der Druck im Steuerraum 24 spiegelt folglich die Öffnungskraft der Düsennadel 11 wieder. Aus funktionalen Gründen ist das Einspritzventil 2 stets so dimensioniert, dass in diesem Fall im Steuerraum 24 ein Druck herrscht, der kleiner als der Raildruck ist.

In Figur 3 sind ein erstes Diagramm 30 und ein zweites Diagramm 32 dargestellt. Dabei umfasst das erste Diagramm 30 eine vertikal orientierte Achse 34, entlang der ein Druck im Steuerraum 24 in der Einheit bar über einer horizontal orientierten Achse 36 für die Zeit in Millisekunden aufgetragen ist. Innerhalb des zweiten Diagramms 32 ist über der horizontal orientierten Achse 36 für die Zeit eine vertikal orientierte Achse 38 für eine Strecke in Mikrometern aufgetragen. Innerhalb des ersten Diagramms 30 ist ein Verlauf für einen Druck 40 innerhalb des Steuerraums 24 dargestellt. Hierzu synchron ist im zweiten Diagramm 32 ein Verlauf für einen Hub 42 der Düsennadel 11 dargestellt. Die beiden Diagramme 30, 32 zeigen, dass sich ein Öffnen und Schließen als Bewegungsänderung der Düsennadel 11 auf den Druck 40 innerhalb des Steuerraums 24 auswirkt. So zeigt der Druck 40 zu Beginn des Öffnens der Düsennadel 11 ein erstes, als Minimum ausgebildetes Minimum 44. Nach einem Schließen der Düsennadel 11 weist der Druck 40 ein zweites als Minimum ausgebildetes Minimum 46 auf.

Eine Öffnungskraft auf die Düsennadel 11 und damit auch der Druck 40 im Steuerraum 24 sind wegen der dann vorhandenen Sitzdrosselung bei kleinem Hub 42 der Düsennadel 11, also unmittelbar nach dem Öffnen und unmittelbar vor dem Schließen, besonders klein. Bei geschlossenem Einspritzventil 2 herrscht dagegen im Steuerraum 24 der Raildruck. Der dann vorhandene Überschuss der Schließkraft gegenüber der Öffnungskraft wird in diesem Fall mechanisch in den Düsenkörpersitz geleitet. Bei bereits geöffnetem Schaltventil kommt es folglich vor dem Öffnen der Düsennadel 11 wegen des Kraftstoffabflusses aus der Ablaufdrossel 28 zu einem schnellen Absinken des Drucks 40 im Steuerraum 24. Diese Phase endet mit dem Öffnen der Düsennadel 11. Ab diesem Zeitpunkt steigt der Druck 40 im Steuerraum 24 wegen des dann steigenden Drucks unterhalb des Düsensitzes wieder an. Der Druck 40 im Steuerraum 24 weist folglich zum Zeitpunkt des Öffnens der Düsennadel 11 das Minimum auf. Außerdem ist der Druck 40 unmittelbar vor dem Schließzeitpunkt der Düsennadel 11 wegen des dann geringen Drucks unter dem Düsensitz deutlich kleiner als der Raildruck. Unmittelbar nach dem Schließen der Düsennadel 11 kommt es wegen des nun stehenden Ventilkolbens 6 zu einem steilen Anstieg des Drucks 40 im Steuerraum 24 bis über das Niveau des Raildrucks hinaus. Der Druck 40 im Steuerraum 24 weist folglich auch zum Zeitpunkt des Schließens der Düsennadel 11 ein ausgeprägtes Minimum auf.

Zur Detektion von Öffnungs- und Schließzeitpunkt der Düsennadel 11 ist vorgesehen, den Druck 40 im Steuerraum 24 in seinem Verlauf qualitativ zu erfassen. Wie Figur 4 schematisch zeigt, ist in der Wandung des Steuerraums 24, üblicherweise im Bereich des feststehenden Ventilstücks 8, ein kleines Piezoelement 48 angeordnet, das als Sensor dient. Elektrische Anschlüsse 50 des Piezoelements 48 sind nach hinten in den Niederdruckbereich des Einspritzventils 2 herausgeführt. Weiterhin sind die beiden Anschlüsse 50 mit von außen zugänglichen Steckkontakten verbunden. Das Piezoelement 48 stellt in einer Ausgestaltung des erfindungsgemäßen Verfahrens eine Spannung 52 bereit, die abzüglich einer Offsetspannung, proportional zum Druck 40 im Steuerraum 24 ist. Die Offsetspannung ist dabei zeitlich variabel, unterliegt aber nur deutlich langsameren Schwankungen, als dies beim Druck 40 im Steuerraum 24 der Fall ist.

Das Öffnen und/oder das Schließen der Düsennadel 11 wird jeweils über ein Minimum im Verlauf der vom Piezoelement 48 abgegebenen Spannung 52 detektiert.

Eine Abdichtung des Steuerraums 24 im Bereich des Piezoelements 48 zum Niederdruck kann durch Anwendung von Technologien erfolgen, die für Produkte mit elektrischen Aktoren im Hochdruckbereich, z. B. CRI3.3i der Robert Bosch GmbH, bekannt sind, z. B. durch Glaseinschmelzungen zur Durchführung elektrischer Kontaktierungen und dergleichen.

Die Spannung 52, die das Piezoelement 48 im Ruhezustand abgibt, kann über einen Ableitwiderstand zwischen den Zuleitungen zum Piezoelement 48 unabhängig vom Raildruck zu null gesetzt werden. Der Ableitwiderstand kann dabei im Einspritzventil 2, in einem Steuergerät 54, das im Rahmen des Verfahrens als Auswerteeinrichtung verwendet wird und ein Spannungsmessgerät sowie ein Strommessgerät aufweist, oder auch in einer Zuleitung zwischen dem Steuergerät 54 und dem Piezoelement 48 angeordnet sein. Bei Bedarf kann der Ableitwiderstand auch an eine im Steuergerät 48 vorhandene Spannungsquelle angeschlossen sein, so dass sich die Ruhespannung des Piezoelements 48 auf einen beliebigen Wert, bspw. die Spannung dieser Spannungsquelle, einstellen lässt. Eine Elektrode des Piezoelements 48 kann im Injektor bzw. dem Einspritzventil 2 mit dem Injektorkörper 4 bzw. Injektorgehäuse und damit mit der Masse des Fahrzeugs verbunden sein. In diesem Fall wird nur noch eine Sensorleitung aus dem Einspritzventil 2 herausgeführt und deren elektrisches Potential gegen Masse ausgewertet.

Das Piezoelement 48 kann alternativ auch über einen niederohmigen Widerstand abgeschlossen sein, so dass an Stelle der Spannung 52 U der vom Piezoelement 48 abgegebene Strom I ausgewertet wird. Dieser Strom ist gleich dem Gradienten der Ladung auf den Elektroden des Piezoelements 48 und damit proportional zum Druckgradienten dp/dt im Steuerraum. Der Öffnungs- und der Schließzeitpunkt der Düsennadel 11 gehen in diesem Fall stets mit einer Vorzeichenumkehr des vom Piezoelement 48 abgegebenen Stroms einher. Dieser Stromnulldurchgang wird dann jeweils detektiert.

Das Piezoelement 48 kann in Einschicht-Technik, ähnlich einem Zündpiezo eines Feuerzeugs, besonders vorteilhaft in Verbindung mit der Auswertung der Spannung 52, oder in Multilayertechnik besonders vorteilhaft in Verbindung mit der Auswertung des Stroms ausgebildet sein.

Die Erfindung ist hier am Beispiel eines als Magnetventil-Injektor ausgebildeten Einspritzventils 2 beschrieben. Sie kann aber auch für Piezo-Injektoren angewendet werden.

## Patentansprüche

1. Verfahren zum Bestimmen eines Zeitpunkts, zu dem eine in einem Einspritzventil (2) angeordnete Düsennadel (11) eine Bewegungsänderung ausführt, bei dem in einem Steuerraum (24) des Einspritzventils (2) eine Größe, die über einen Verlauf eines in dem Steuerraum (24) herrschenden Drucks (40) Auskunft gibt, mit einem Sensor direkt gemessen wird, **dadurch gekennzeichnet, dass** aus der Größe für den Verlauf des Drucks (40) ermittelt wird, für welchen Zeitpunkt der Verlauf ein Minimum (44, 46) aufweist, und wobei dieser Zeitpunkt als Zeitpunkt des Öffnen der Düsennadel (11) identifiziert wird.

2. Verfahren nach Anspruch 1, bei dem als Bewegungsänderung ein Schließen der Düsennadel (11) untersucht und der Zeitpunkt eines Minimum als Schließen bestimmt wird.

3. Verfahren nach einem der Ansprüche 1 bis 2, bei dem die Größe mit einem im Steuerraum (24) angeordneten Sensor, der als Piezoelement (48) ausgebildet ist, gemessen wird.

4. Verfahren nach einem der Ansprüche 1 bis 3, bei dem als Größe eine an dem Piezoelement (48) anliegende Spannung (52) gemessen wird, wobei der Verlauf des Drucks (40) aus der Spannung (52) ermittelt und auf das Vorliegen eines Minimums untersucht wird.

5. Verfahren nach einem der Ansprüche 1 bis 3, bei dem als Größe ein durch das Piezoelement (48) fließender Strom gemessen und daraus ein Gradient des im Steuerraum (24) herrschenden Drucks (40) ermittelt und ein Verlauf des Gradienten auf das Vorliegen eines Nulldurchgangs untersucht wird.

6. Anordnung zum Bestimmen eines Zeitpunkts, zu dem eine in einem Einspritzventil (2) angeordnete Düsennadel (11) eine Bewegungsänderung ausführt, wobei die Anordnung einen Sensor und eine Auswerteeinrichtung aufweist, wobei der Sensor dazu ausgebildet ist, in einem Steuerraum (24) des Einspritzventils (2) eine Größe, die über einen Verlauf eines in dem Steuerraum (24) herrschenden Drucks Auskunft gibt, direkt zu messen, **dadurch gekennzeichnet, dass** die Auswerteeinrichtung dazu ausgebildet ist, aus der Größe für den Verlauf des Drucks (40) zu ermitteln, für welchen Zeitpunkt der Verlauf ein Minimum aufweist, und diesen Zeitpunkt als Zeitpunkt des Öffnens zu identifizieren.

7. Anordnung nach Anspruch 6, die zum Messen des Drucks (40) als Größe ein einschichtiges Piezoelement (48) und ein Spannungsmessgerät aufweist, wobei das Spannungsmessgerät dazu ausgebildet ist, eine an dem Piezoelement (48) anliegende Spannung (52) zu messen, und wobei die Auswerteeinrichtung dazu ausgebildet ist, den Verlauf des Drucks (40) anhand der gemessenen Spannung (52) zu ermitteln.

8. Anordnung nach Anspruch 6, die zum Messen eines Druckgradienten als Größe ein mehrschichtiges Piezoelement (48) und ein Strommessgerät aufweist, wobei das Strommessgerät dazu ausgebildet ist, einen durch das Piezoelement (48) fließenden Strom zu messen, und wobei die Auswerteeinrichtung dazu ausgebildet ist, einen Verlauf eines Druckgradienten anhand des gemessenen Stroms zu ermitteln.

## Claims

1. Method for determining a time at which a nozzle needle (11) which is arranged in an injection valve (2) carries out a change in movement, in which method a variable which provides information about a profile of a pressure (40) which is present in a control space (24) of the injection valve (2) is measured directly in the control space (24) with a sensor, **characterized in that** on the basis of the variable for the profile of the pressure (40) the time at which the profile is at a minimum (44, 46) is determined, and wherein this time is identified as the time of the opening of the nozzle needle (11).

2. Method according to Claim 1, in which closing of the nozzle needle (11) is examined as a change in movement, and the time of a minimum is determined as closing.

3. Method according to one of Claims 1 to 2, in which the variable is measured with a sensor which is arranged in the control space (24) and is embodied as a piezo-element (48).

4. Method according, to one of Claims 1 to 3, in which a voltage (52) present at the piezo-element (48) is measured as a variable, wherein the profile of the pressure (40) is determined from the voltage (52) and is examined for the presence of a minimum.

5. Method according to one of Claims 1 to 3, in which a current flowing through the piezo-element (48) is measured as a variable, and a gradient of the pressure (40) which is present in the control space (24) is determined therefrom, and a profile of the gradient is examined for the presence of a zero crossover.

6. Arrangement for determining a time at which a nozzle needle (11) which is arranged in an injection valve (2) carries out a change in movement, wherein the arrangement has a sensor and an evaluation device, wherein the sensor is designed to measure directly, in a control space (24) of the injection valve (2), a variable which provides information about a profile of a pressure which is present in the control space (24), **characterized in that** the evaluation device is designed to determine from the variable for the profile of the pressure (40) the time at which the profile is at a minimum and to identify this time as a time of opening.

7. Arrangement according to Claim 6, which has a single-layer piezo-element (48) and a voltage-measuring device for measuring the pressure (40) as a variable, wherein the voltage-measuring device is designed to measure a voltage (52) which is present at the piezo-element (48), and wherein the evaluation device is designed to determine the profile of the pressure (40) on the basis of the measured voltage (52).

8. Arrangement according to Claim 6, which has a multi-layer piezo-element (48) and a current-measuring device for measuring a pressure gradient as a variable, wherein the current-measuring device is designed to measure a current flowing through the piezo-element (48), and wherein the evaluation device is designed to determine a profile of a pressure gradient on the basis of the measured current.

## Revendications

1. Procédé de détection d'un moment auquel un pointeau (11) disposé dans une soupape d'injection (2) effectue un changement de mouvement, dans lequel une grandeur donnant des informations sur la courbe d'une pression (40) régnant dans la chambre de commande (24) est mesurée directement à l'aide d'un capteur dans une chambre de commande (24) de la soupape d'injection (2), **caractérisé en ce que** l'on calcule à partir de la grandeur caractérisant la courbe de la pression (40) à quel moment la courbe présente un minimum (44, 46) et ce moment permettant d'identifier le moment de l'ouverture du pointeau (11).

2. Procédé selon la revendication 1, dans lequel le changement de mouvement examine la présence ou non d'une fermeture du pointeau (11) et dans lequel le moment auquel se produit un minimum est déterminé comme étant une fermeture.

3. Procédé selon l'une quelconque des revendications 1 à, 2, dans lequel la grandeur est mesurée à l'aide d'un capteur disposé dans la chambre de commande (24) et prenant la forme d'un élément piézoélectrique (48).

4. Procédé selon l'une quelconque des revendications 1 à 3, dans lequel la grandeur mesurée est une tension (52) régnant au niveau de l'élément piézoélectrique (48), la courbe de la pression (40) étant déterminée à partir de la tension (52) et la présence d'un minimum étant examinée.

5. Procédé selon l'une quelconque des revendications 1 à 3, dans lequel la grandeur mesurée est un courant traversant l'élément piézoélectrique (48) et dans lequel l'on calcule à partir de celui-ci un gradient de la pression (40) régnant dans la chambre de commande (24) et qu'une courbe du gradient permet d'examiner la présence d'un passage à zéro.

6. Agencement de détection, d'un moment auquel un pointeau (11) disposé dans une soupape d'injection (2) effectue un changement de mouvement, l'agencement comprenant un capteur et un dispositif d'analyse, le capteur étant réalisé pour mesurer directement dans une chambre de commande (24) de la soupape d'injection (2) une grandeur donnant des informations sur une courbe d'une pression régnant dans une chambre de commande (24), **caractérisé en ce que** le dispositif d'analyse est réalisé pour déterminer à partir de la grandeur de la courbe de la pression (40) à quel moment la courbe comporte un minimum et pour identifier ce moment comme le moment de l'ouverture.

7. Agencement selon la revendication 6, comportant comme grandeur pour mesurer la pression (40) un élément piézoélectrique (48) monocouche et un appareil de mesure de tension, l'appareil de mesure de tension étant réalisé pour mesurer une tension (52) régnant au niveau de l'élément piézoélectrique (48) et le dispositif d'analyse étant réalisé pour déterminer la courbe de la pression (40) à l'aide de la tension (52) mesurée.

8. Agencement selon la revendication 6, comportant un élément piézoélectrique (48) à plusieurs couches et un appareil de mesure de courant pour mesurer un gradient de pression prenant la forme d'une grandeur, l'appareil de mesure de courant étant réalisé pour mesurer un courant traversant l'élément piézoélectrique (48) et le dispositif d'analyse étant réalisé pour déterminer une courbe d'un gradient de pression à l'aide du courant mesuré.
